# EUROPÄISCHE PATENTSCHRIFT

(11) **EP 1 211 354 B1**
(45) Veröffentlichungstag und Bekanntmachung des Hinweises auf die Patenterteilung: **06.09.2006**
(21) Anmeldenummer: 01250423.9
(22) Anmeldetag: 30.11.2001
(51) Int. Cl.: E01H 1/08, B08B 5/04, B07B 4/00, E01B 27/10, E01H 8/00

(54) **Verfahren zur Reinigung von Steinschüttungen**
Method for cleaning stone embankments
Procédé de nettoyage de remblais en pierre

(30) Priorität: 30.11.2000 DE 10059729
(43) Veröffentlichungstag der Anmeldung: 05.06.2002
(73) Patentinhaber: Mattes, Stefan, 10365 Berlin (DE)
(72) Erfinder: Mattes, Stefan, 10365 Berlin (DE)
(74) Vertreter: Jungblut, Bernhard Jakob

(56) Entgegenhaltungen:
- DE-C- 19 739 430
- FR-A- 1 484 830
- US-A- 2 025 543
- US-A- 3 326 298

## Beschreibung

Die Erfindung betrifft ein Verfahren zur Reinigung von Steinschüttungen von leichten und feinteiligen Verschmutzungen, wobei Steine und Verschmutzungen entnommen werden, wobei die Steine von den Verschmutzungen gereinigt werden und wobei die Steine wieder am Entnahmeort in die Steinschüttung eingebracht werden.

Als Steine sind mineralische stückige Konstrukte bezeichnet, deren Stückgewicht typischerweise im Bereich von 0,02 bis 5 kg liegt. Verschmutzungen können sogenannte Siedlungsabfälle, wie Dosen, Flaschen, Zigarettenreste, Essensreste oder Verpackungsmaterialien sein. Verschmutzungen sind weiterhin Abriebe von technischen Einrichtungen, wie beispielsweise Geschwindigkeitsverzögerungsanlagen von Fahrzeugen, aber auch Abriebe von den Steinen selbst. Zu den Verschmutzungen im Rahmen der Erfindung zählen weiterhin reibungsvermittelnde Streumittel der Verkehrstechnik, wie beispielsweise mineralische Streugüter mit geringen Partikelgrößen. Verschmutzungen umfassen aber auch in Poren der Steine vorhandene Flüssigkeiten sowie an der Oberfläche der Steine haftende flüssige oder feste, beispielsweise plastische oder elastische, Stoffe. Schließlich werden natürliche organische Materialien, insbesondere Samen, Keimlinge und Kleinpflanzen im Rahmen der Erfindung zu den Verschmutzungen gezählt. Steinschüttungen werden in diversen Bereichen der Wegebefestigung eingesetzt, so beispielsweise in Auffahrten, bei nicht-asphaltierten Kraftfahrzeugwegen und insbesondere bei Unterbauten von Schienenwegen. Solche Steinschüttungen können (müssen aber nicht) aus statischen Gründen verdichtet sein.

Steinschüttungen, welche in der Verkehrstechnik im Rahmen von Wegen eingerichtet sind, unterliegen aus verschiedenen Gründen der Verschmutzung mit den eingangs genannten Verschmutzungen. Die Verschmutzungen führen zu einer Verstopfung des Porenvolumens zwischen den Steinen mit der Folge, daß Oberflächenwasser nicht oder nur schlecht abfließen kann. Dieser Effekt wird durch eventuell wachsende Kleinpflanzen noch verstärkt. Im Falle von Frosttemperaturen führt dies zum Aufwerfen der Steinschüttung und eventuell darauf oder darin angebrachten technischen Einrichtungen, wie Tragelementen für Schienen. Gleiches wird durch wachsendes Wurzelwerk auch ohne Frost bewirkt. Schließlich stören die Verschmutzungen auch bereits deshalb, weil beim Verdichten der Steinschüttungen durch die Schmierwirkung der Verschmutzungen ein Verkeilen der Steine reduziert oder verhindert wird. Die Steinschüttung verschlechtert somit auch ihre statischen Eigenschaften. Weiterhin verhindern die Verschmutzungen eine Inspektion von Schienenbefestigungselementen, z.B. Kleineisen, welche den Netzbetreibern aus Gründen der Verkehrssicherungspflichten obliegt. Diese sind verschmutzungsbedingt oftmals überhaupt nicht mehr einer Sichtkontrolle zugänglich.

Aus der Praxis sind Verfahren der eingangs genannten Art bekannt. Gemeinsam ist diesen bekannten Verfahren, daß ex-situ bzw. off-site gearbeitet wird. So wird beispielsweise die Steinschüttung mit den Verschmutzungen aufgenommen, in einen Behälter verbracht, in dem Behälter gereinigt und nach der Reinigung wieder eingebracht, entlang des Weges fortschreitend. In jedem Fall erfolgt eine Zwischenlagerung der Steine, was aufwendig ist. Im Rahmen dieser Maßnahmen ist es auch bekannt, das Aufnehmen und das Transportieren zum Behälter mit einem Saugbagger durchzuführen. Es ist auch bekannt, Steinschüttungen durch Klassieren zu reinigen.

Aus dem Dokument US-A-2 025 543 ist ein verfahren zur Reinigung von Schienenschotteranlagen bekannt, wobei der Schotter durch einen Reinigungskopf, welcher rotiert und mit schaufelähnlichen Wendelgängen versehen ist, aus dem Schotterbett aufgenommen und emporgehoben wird, wobei feiner Kies und Staub abgesaugt wird. Aus dem Dokument US-A-3 326 298 ist ein Verfahren bekannt, bei welchem die Schotterschüttung durch einen starken Luftstrahl aufgewirbelt und dieser entlang einem Leitblech umgelenkt wird. Die groben Schottersteine fallen dabei in das Schotterbett zurück

Der Erfindung liegt das technische Problem zugrunde, Steinschüttungen der wegetechnik auf wenig aufwendige, jedoch gleichzeitig effektive Weise zu reinigen.

Zur Lösung dieses technischen Problems lehrt die Erfindung ein Verfahren zur Reinigung von Steinschüttungen von leichten und feinteiligen Verschmutzungen, wobei eine Saugöffnung eines Saugbaggers, welcher einen Kessel, eine an den Kessel angeschlossenen Saugpumpe, und ein an den Kessel angeschlossenes Saugrohr mit der Saugöffnung aufweist, über der Steinschüttung so angesetzt wird, daß durch das Saugrohr die Steine der Steinschüttung mit den leichten und feinteiligen Verschmutzungen in das Saugrohr aufgesaugt werden, wobei die leichten und feinteiligen Verschmutzungen in den Kessel abgesaugt werden, wobei der Luftmengenstrom in dem Saugrohr mit der Maßgabe eingestellt ist, daß die Steine in einem Schwebebereich des Saugrohres bei zumindest im Bereich zwischen der Saugöffnung und dem Schwebebereich in einer vertikalen Richtung verlaufenden Saugrohr in Schwebe gehalten werden und wobei nach einer definierten Zeitspanne der Luftmengenstrom verringert und so die gereinigten Steine in den Entnahmeort der

Steinschüttung wieder abgelegt werden. Als Saugbagger ist ein beliebiger pneumatischer Strömungsförderer bezeichnet. Als Kessel ist ein beliebig geformter Abscheidebehälter bzw. Aufnahmebehälter bezeichnet. Eine Saugpumpe ist ein Luftströmungserzeuger, beispielsweise ein Ventilator oder ein Roots-Gebläse. Der Begriff des Saugrohres umfaßt auch den Begriff des Saugschlauches.

Die Erfindung beruht auf der Erkenntnis, daß eine Trennung von Stoffen unterschiedlicher Dichte sowie von Steinen mit hohem Volumen von Partikeln gleicher Dichte aber vergleichsweise kleinem Volumen mittels der Physik der Dünnstromförderung erreicht werden kann. Hierbei erfolgt eine Förderung eines Steines bzw. eines Gegenstandes aufgrund der lokal (entlang der Längserstreckung des Saugrohres betrachtet) daran wirkenden Druckdifferenz. Durch eine hohe Anströmgeschwindigkeit wird der Gegenstand (Stein, Verschmutzungspartikel oder -gegenstand) mitgerissen und fliegt in das Saugrohr hinein. Die damit verbundene Auftriebskraft ist um so höher, je größer der freie Querschnitt im Saugrohr ist, i.e. je höher der Luftmengenstrom im Saugrohr ist. Werden mehr Gegenstände im Bereich der Saugöffnung mitgerissen, so verringert dies den freien Querschnitt und folglich den Luftmengenstrom mit der Folge, daß bereits weiter oben in das Saugrohr mitgerissene Steine soweit Auftrieb verlieren, daß sie wieder nach unten fallen, und zwar auf die im Bereich der Saugöffnung aufgenommenen Steine. Der verbleibende Luftstrom reicht jedoch aus, um Verschmutzungen bis in den Kessel mitzureißen. Mit dem Entfernen der Verschmutzungen in dem Bereich der Saugöffnung bzw. dem Bereich darüber wird der freie Querschnitt wieder erhöht, so daß weitere Steine (und Verschmutzungen wieder aufgenommen werden können. Schließlich werden Bedingungen erreicht, bei welchen die Physik der Dickstromförderung bzw. Vakuumförderung herrscht. Diese läßt sich mit der Physik des Schwebekörpers erklären. Bei der Physik des Schwebekörpers steigt der Schwebekörper solange in einem Rohr mit ansteigendem freiem Querschnitt (konisches Rohr) an, bis die Gewichtskraft des Schwebekörpers mit der durch den Gasmengenstrom erzeugten Auftriebskraft in Gleichgewicht steht. Im Gleichgewicht schwebt der Körper. Im Falle einer Vielzahl von Schwebekörper in einem (zylindrischen oder konischen) Rohr bzw. Schlauch sind die physikalischen Zusammenhänge allerdings komplexer. Wenn in einem unteren Bereich des Saugrohres eine grö-ßere Menge an Steinen mit Verschmutzungen angesaugt wird, so ist dort der freie Querschnitt (Rohrquerschnitt minus Summe der Querschnittsflächen der in einer Referenzebene befindlichen Steine/Partikel) klein. Die Folge ist, daß die Steine und Verschmutzungen in dem Saugrohr aufsteigen, da die Auftriebskräfte hoch sind. Lose Verschmutzungen werden dabei aufgrund ihrer geringen Dichte und/oder des kleinen Volumens durch das gesamte Saugrohr hindurch bis in den Kessel angehoben. Die Steine dagegen verhalten sich als dynamische Schwebekörpergruppe mit vertikaler Dichteverteilung innerhalb der Schwebekörpergruppe. Steine, die in den oberen Bereich der Schwebekörpergruppe (trägheitsbedingt) hinaufgetragen werden geraten in einen Bereich geringer Dichte (wenige Steine) mit der Folge, daß die Auftriebkräfte aufgrund des sich erhöhenden freien Querschnittes kleiner werden. Daher werden die Steine wieder herunter fallen. Fallende Steine geraten dabei in einen Bereich mit mehr Steinen und folglich relativ hoher Dichte. Dadurch sind in diesem tiefer liegenden Bereich die Auftriebskräfte aufgrund des geringeren freien Querschnitt wiederum höher, so daß dort Steine wiederum in die Höhe getragen werden usw. Im Ergebnis findet eine ständige Umwälzung der Steine der Schwebekörpergruppe statt. Die Erfindung nutzt dabei die weitere Erkenntnis, daß die Umwälzung gleichsam einen Waschmaschineneffekt erzeugt. Steine schlagen häufig gegeneinander und an die Wandung mit der Folge, daß anhaftende Verschmutzungen durch den Eintrag mechanischer Energie von den Steinen gelöst werden. Dadurch werden auch fest anhaftende Verschmutzungen, wie Teere und dergleichen effektiv von den Steinen entfernt. Zur Physik der Schwebekörper wird ergänzend auf Hütte, "Die Grundlagen der Ingenieurwissenschaften", 30. Auflage, Springer Verlag, H33, verwiesen.

Der vorstehend beschriebene Schwebezustand der aus Steinen gebildeten Schwebekörpergruppe läßt sich durch Unterbrechung bzw. starke Verminderung des Luftmengenstroms wieder aufheben. Wird beispielsweise die Saugpumpe abgeschaltet oder das Saugrohr über eine Klappe geschlossen oder verengt, so fallen die Steine aus dem Saugrohr heraus. Der gleiche Effekt läßt sich dadurch erreichen, daß die Saugöffnung auf die Steinschüttung aufgesetzt und dann schnell, i.e. mit hoher vertikaler Geschwindigkeit, wieder angehoben wird.

Ein wesentliches Element der Erfindung ist die Abstimmung zwischen der Größe bzw. dem Gewicht der zu reinigenden Steine (diese dürfen natürlich nicht bis in den Kessel angesaugt werden), dem Innenquerschnitt des Saugrohres und dem einzustellenden Luftmengenstrom. Dies läßt sich zwar mittels der Regeln der Physik grundsätzlich berechnen, eine solche Berechnung ist aufgrund der Dynamik der sich aus den Steinen bildenden Schwebekörpergruppe relativ aufwendig. Dies liegt auch darin begründet, daß jedenfalls im Bereich der Schwebekörpergruppe eine ausgeprägte Turbulenz herrscht (die zur "Umwälzung" zusätzlich beiträgt), welche aerodynamisch komplex ist. Für einen konkreten Fall ist es daher wesentlich einfacher, wenn vor Ort eine Testverfahrensstufe durchgeführt wird, wobei die Saugöffnung unmittelbar über die Steinschüttung gebracht wird und mittels einer ansteuerbaren Saugpumpe der Luftmengenstrom solange erhöht wird, bis sich die gewünschte Schwebekörpergruppe in der gewünschten Höhe des Saugrohres bei angehobener Saugöffnung einstellt. Dies kann beispielsweise über eine steuerbare und/oder regelbare Drosselklappe erfolgen. Alternativ kann eine regelungstechnische Ansteuerung der Saugpumpe, beispielsweise eines Ventilators, gemäß der Literaturstelle DE 38 37 907 C2 erfolgen, wobei der Sollwert des Regelkreises einstellbar, vorzugsweise kontinuierlich, ist. Dabei wird man bis zu Einstellung eines Gleichgewichts warten müssen, das erst nach Abzug aller Verschmutzungen erreicht wird. Ggf. wird bei hohem Verschmutzungsgrad die aufgesaugte Menge an Steinen durch wiederholtes Absenken der Saugöffnung ergänzt werden müssen. Wenn bei langsamem Abheben der Saugöffnung von der Steinschüttung die Steine oder ein größerer Anteil der Steine sofort wieder aus dem Saugrohr herausfallen, so muß der Luftmengenstrom erhöht werden. Werden die Steine oder ein beachtlicher Teil der Steine bis in den Kessel aufgesaugt, so ist Luftmengenstrom zu hoch und muß reduziert werden. Dies wird jedoch in der Regel nicht passieren, da bei kontinuierlichem oder (ausreichend fein-) stufenweisen Anheben des Luftmengenstroms eine Bedienperson die Höhe der durch die Steine gebildeten Schwebekörpergruppe akustisch ohne weiteres feststellen kann, da die Steine auch gegen die Wandung des Saugrohres prallen. Hat die so wahrnehmbare bzw. bestimmbare Höhe den gewünschten Wert erreicht, so ist der damit korrelierte Luftmengenstrom der für das konkrete Reinigungsvorhaben zweckmäßige Luftmengenstrom, der dann bei der Reinigung unverändert bleibt. Im einfachsten Fall wird die Saugpumpe dann mit konstantem Luftmengenstrom betrieben. Wenn sich allerdings die Eigenschaften der Steine innerhalb eines konkreten Reinigungsvorhabens in Zuge eines lateralen Fortschreitens beachtlich ändern, so wird eine Bedienperson aufgrund der sich akustisch wahrnehmbar ändernden Höhe der Schwebekörpergruppe ggf. unschwer den Luftmengenstrom nachregeln können. Dieses Nachregeln läßt sich natürlich auch automatisieren, indem beispielsweise geeignete Sensoren entlang des Saugrohres angebracht werden, die den örtlichen Bereich der Schwebekörpergruppe detektieren. Nach Maßgabe der detektierten Höhe als Ist-Wert wird der Luftmengenstrom durch Ansteuerung der Saugpumpe auf einen vorgewählten Soll-Wert geregelt. Die Detektion kann dabei mittels akustischer oder optischer Sensoren erfolgen.

Mit der Erfindung wird ein sehr einfaches in-situ Reinigungsverfahren geschaffen, wobei sich die Steine am Einbauort, und zwar ohne jede Zwischenlagerung, reinigen und an der gleichen Stelle wieder ablegen lassen. Eine Wegestrecke wird dabei dadurch gereinigt, daß lateral fortschreitend die Aufnahme verunreinigter Steine und Ablage der gereinigten Steine durchgeführt wird. Dies ist erheblich effektiver als die ex-situ Arbeitsweise (on-site oder off site), da jeglicher Transport von Steinen entfällt. Auch kann der Reinigungsvorgang beliebig unterbrochen und wieder aufgenommen werden, ohne daß eine statische Beschränkung der Belastbarkeit des Weges insgesamt erfolgt. Schließlich wird durch die dynamischen Prozesse innerhalb der Schwebekörpergruppe eine sehr effektive Reinigung erreicht, und zwar ohne jeden Einsatz von Chemikalien oder dergleichen. Es wird schließlich grundsätzlich auch kein Wasser benötigt. Im Ergebnis wird somit auch eine beachtliche Umweltfreundlichkeit erreicht. Letztendlich ist das erfindungsgemäße Verfahren erheblich kostengünstiger als Verfahren des Standes der Technik durchführbar.

Bevorzugt ist es, wenn das Saugrohr über eine Länge von zumindest 1 m, vorzugsweise 2 m, gemessen ab der Saugöffnung, vertikal ausgerichtet ist. Das Saugrohr kann aber auch schräg gestellt sein, beispielsweise bis zu 30° aus der Vertikalen.

Im einzelnen kann mit den folgenden Verfahrensstufen gearbeitet werden: a) die Saugpumpe wird aktiviert, b) die Saugöffnung wird unmittelbar über die Steinschüttung gebracht, wobei sich die Luftströmungsgeschwindigkeit im Bereich der Saugöffnung erhöht und Steine sowie Verschmutzungen mitgerissen und in das Saugrohr angesaugt werden, c) die Saugöffnung wird nach einer definierten Zeitspanne t1 von der Steinschüttung angehoben, wobei Verschmutzungen in den Kessel abgesaugt und Steine bis zur Einstellung eines Gleichgewichtszustandes zwischen der Gewichtskraft der Steine und der durch den Luftmengenstrom auf die Steine wirkenden Auftriebskräfte in das Saugrohr hinein angehoben werden, d) die Saugöffnung wird nach einer Zeitspanne t2 wieder für eine Zeitspanne t3 unmittelbar über die Steinschüttung gebracht, wobei weitere Steine sowie Verschmutzungen angesaugt werden, e) die Stufen c) bis d) werden sooft wiederholt, bis keine weiteren Steine und/oder Verschmutzungen mehr in das Saugrohr mitgerissen werden. Die Wiederholung ist dabei zweckmäßig, da Verschmutzungen die Schwebekörpergruppe (bestimmungsgemäß) verlassen und somit freien Innenquerschnitt schaffen. Dieser kann zur Beibehaltung der gewünschten Höhe der Schwebekörpergruppe durch ergänzende Aufnahme von Steinen (mit Verschmutzungen) wieder auf den für das gewünschte Gleichgewicht einzustellenden Wert verringert werden. Die Zeitspanne t1 kann im Bereich von 1 bis 60 s betragen. Die Zeitspanne t2 kann im Bereich von 5 bis 600 s betragen. Die Zeitspanne t3 kann im Bereich von 1 bis 60 s betragen und ist vorzugsweise gleich der Zeitspanne t1. Der Luftmengenstrom durch das Saugrohr kann im Bereich von 5000 bis 80000 m³/h bei einem Saugrohrinnendurchmesser von 100 bis 1000 mm betragen. Diese Werte sind geeignet, um insbesondere Steinschüttungen, die Schienen tragen, effektiv zu reinigen. Die Steine haben typischerweise ein Gewicht im Bereich von 0,02 bis 5 kg, vorzugsweise von 0,05 bis 1 oder 0,5 kg.

Es kann ein Sensor zur Dichtemessung im Schwebebereich des Saugrohres eingerichtet sein, mittels welchem Dichtemessungen durchgeführt werden, wobei nach Einlaufen der gemessenen Dichtewerte in einen konstanten Wert die Steine abgelegt werden. Wenn die Dichte praktisch konstant wird, so bedeutet dies, daß nahezu alle Verschmutzungen aus dem Bereich der Schwebekörpergruppe in den Kessel abgesaugt sind. Zur Dichtemessung sind alle in der Fördertechnik üblichen Sensoren, beispielsweise optische Sensoren, aber auch elektrische oder magnetische Sensoren einsetzbar.

Die Erfindung lehrt auch die Verwendung eines erfindungsgemäßen Verfahrens zur Reinigung von Steinschüttungsbetten in Schienenwegen, wobei die Reinigung ohne Anheben oder Entfernen von Schienenelementen und/oder Tragelementen der Schienen erfolgt. Ein Ansaugen von Steinen sollte dabei nur bis in eine Tiefe von maximal der Differenz "Höhe der Steinschüttung" minus "Höhe der Unterkante der Tragelemente" durchgeführt werden. In Steinschüttungsbetten der Wegetechnik weisen die Steine meist eine im wesentlichen einheitliche Größe (bezogen auf Volumen oder Gewicht) auf. Typischerweise liegen mehr als 90 % (bezogen auf Volumen oder Gewicht der Steine innerhalb eines Streubereiches von ± 80 %, oder ± 50 %, der mittleren Größe der Schüttung, wie eingebracht.

Für die Erfindung läßt sich ein Saugbagger verwenden mit einer Saugpumpe, einem an die Saugpumpe angeschlossenen Kessel und mit einem an den Kessel angeschlossenen Saugrohr mit Saugöffnung, wobei der von der Saugpumpe erzeugte Luftmengenstrom einstell- und/oder ansteuerbar ist. In einem Schwebebereich des Saugrohres kann ein Dichtesensor eingerichtet sein, wobei Dichtewerte im Schwebebereich gemessen und ausgelesen werden. Eine Meßelektronik kann die Dichtewerte als Funktion der Zeit auswerten und bei sich nicht mehr verändernden Dichtewerten ein Steuersignal an eine Steuerelektronik der Saugpumpe oder ein Stellelement einer Luftklappe zur Reduktion der Luftstrommenge ausgeben. Mit einer Luftklappe kann das Saugrohr von der Saugpumpe bzw. dem Kessel abgetrennt werden mit der Folge, daß der Luftmengenstrom verringert oder abgeschaltet wird. Eine solche Luftklappe kann natürlich auch für eine manuelle Bedienung/Ansteuerung bei nicht-automatisiertem Betrieb eingerichtet sein. Schließlich kann auch eine im Zusammenhang mit dem erfindungsgemäßen Verfahren erläuterte Sensorik und Regelungstechnik zur Einstellung der Höhe der Schwebekörpergruppe vorgesehen sein.

Im folgenden wird die Erfindung anhand von lediglich ein Ausführungsbeispiel darstellenden Figuren näher erläutert. Es zeigen:
- Fig. 1:: einen für ein erfindungsgemäßes Verfahren geeigneter Saugbagger,
- Fig. 2a-f:: die Durchführung des erfindungsgemäßen Verfahrens.

In der Figur 1 erkennt man einen als LKW ausgebildeten Saugbagger 1. Dieser umfaßt eine Saugpumpe 2, einen Kessel 3, und ein Saugrohr 4 mit einer Saugöffnung 5. Die angesaugte Luft wird über einen Feinfilter 6 wieder in die Umgebung ausgelassen. In der Figur erkennt man, wie leichte Verschmutzungen bereits von der Oberfläche der Steinschüttung 7 abgesaugt werden. Die Steinschüttung 7 ist im Rahmen eines abgesenkten Schienenweges eingerichtet.

In der Figur 2 ist schematisch die bevorzugte Verfahrensweise dargestellt. Zunächst wird die Saugpumpe 2 wird aktiviert und auf eine zuvor bestimmte geeignete und konstante Luftmengenströmung eingestellt. Dann wird die Saugöffnung 5 unmittelbar über die Steinschüttung 7 gebracht, wobei sich die Luftströmungsgeschwindigkeit im Bereich der Saugöffnung 5 erhöht und Steine 8 sowie Verschmutzungen 9 mitgerissen und in das Saugrohr 4 angesaugt werden (Fig. 2b). Oberflächliche Verschmutzungen 9 werden dabei bereits in den Kessel 3 abgesaugt (Fig. 2a). Dann wird die Saugöffnung 5 nach einer definierten Zeitspanne t1 von der Steinschüttung 7 angehoben, wobei Verschmutzungen 9 weiterhin in den Kessel abgesaugt und Steine 8 bis zur Einstellung eines Gleichgewichtszustandes zwischen der Gewichtskraft der Steine 8 und der durch den Luftmengenstrom auf die Steine 8 wirkenden Auftriebskräfte in das Saugrohr hinein angehoben werden (Fig. 2c). Die Saugöffnung 5 wird nach einer Zeitspanne t2 wieder für eine Zeitspanne t3 unmittelbar über die Steinschüttung 7 gebracht, wobei weitere Steine 8 sowie Verschmutzungen 9 angesaugt werden (Fig. 2d). Die Stufen c) bis d) (Fig. 2c bis 2d) werden sooft wiederholt, bis keine weiteren Steine 8 und/oder Verschmutzungen 9 mehr in das Saugrohr 4 mitgerissen werden (Fig. 2e), in Ausführungsbeispiel mit einer Wiederholung. Schließlich wird der Luftmengenstrom abgeschaltet, wodurch die gereinigten Steine 8 aus dem Saugrohr 4 in die Steinschüttung 7 hinein fallen und letztendlich eine gereinigte Steinschüttung 7 bilden.

## Patentansprüche

1. Verfahren zur Reinigung von Steinschüttungen (7) von leichten und feinteiligen Verschmutzungen (9), wobei eine Saugöffnung (5) eines Saugbaggers (1), welcher einen Kessel (3), eine an den Kessel (3) angeschlossene Saugpumpe (2), und ein an den Kessel (3) angeschlossenes Saugrohr (4) mit der Saugöffnung (5) aufweist, über der Steinschüttung (7) so angesetzt wird, daß durch das Saugrohr (4) die Steine (8) der Steinschüttung (7) mit den leichten und feinteiligen Verschmutzungen (9) in das Saugrohr (4) aufgesaugt werden, wobei die leichten und feinteiligen Verschmutzungen (9) in den Kessel (3) abgesaugt werden, wobei der Luftmengenstrom in dem Saugrohr (4) mit der Maßgabe eingestellt ist, daß die Steine (8) in einem Schwebebereich des Saugrohres (1) bei zumindest im Bereich zwischen der 3augöffnung (5) und dem Schwebebereich in einer vertikalen Richtung verlaufendem Saugrohr (4) in Schwebe gehalten werden und wobei nach einer definierten Zeitspanne der Luftmengenstrom verringert und so die gereinigten Steine (8) in den Entnahmeort der Steinschüttung (7) wieder abgelegt werden.

2. Verfahren nach Anspruch 1, wobei die Saugpumpe (2) mit konstantem Luftmengenstrom betrieben wird.

3. Verfahren nach Anspruch 1 oder 2, wobei das Saugrohr (4) über eine Länge von zumindest 1 m, vorzugsweise 2 m, gemessen ab der Saugöffnung, vertikal ausgerichtet ist.

4. Verfahren nach einem der Ansprüche 1 bis 3, mit den folgenden Verfahrensstufen:
a) die Saugpumpe (2) wird aktiviert,
b) die Saugöffnung (5) wird unmittelbar über die Steinschüttung (7) gebracht, wobei sich die Luftströmungsgeschwindigkeit im Bereich der Saugöffnung (5) erhöht und Steine (8) sowie Verschmutzungen (9) mitgerissen und in das Saugrohr (4) angesaugt werden,
c) die Saugöffnung (5) wird nach einer definierten Zeitspanne t1 von der Steinschüttung (7) angehoben, wobei Verschmutzungen (9) in den Kessel abgesaugt und Steine (8) bis zur Einstellung eines Gleichgewichtszustandes zwischen der Gewichtskraft der Steine (8) und der durch den Luftmengenstrom auf die Steine (8) wirkenden Auftriebskräfte in das Saugrohr (4) hinein angehoben werden,
d) die Saugöffnung (5) wird nach einer Zeitspanne t2 wieder für eine Zeitspanne t3 unmittelbar über die Steinschüttung (7) gebracht, wobei weitere Steine (8) sowie Verschmutzungen (9) angesaugt werden,
e) die Stufen c) bis d) werden sooft wiederholt, bis keine weiteren Steine (8) und/oder Verschmutzungen (9) mehr in das Saugrohr (4) mitgerissen werden.

5. Verfahren nach Anspruch 4, wobei die Zeitspanne t1 im Bereich von 1 bis 60 s beträgt.

6. Verfahren nach Anspruch 4 oder 5, wobei die Zeitspanne t2 im Bereich von 5 bis 600 s beträgt.

7. Verfahren nach einem der Ansprüche 4 bis 6, wobei die Zeitspanne t3 im Bereich von 1 bis 60 s beträgt und vorzugsweise gleich der Zeitspanne t1 ist.

8. Verfahren nach einem der Ansprüche 1 bis 7, wobei der Luftmengenstrom durch das Saugrohr (4) im Bereich von 5000 bis 80000 m³/h bei einem Saugrohrinnendurchmesser von 100 bis 1000 mm beträgt.

9. Verfahren nach einem der Ansprüche 1 bis 8, wobei die Steine (8) ein Gewicht im Bereich von 0,02 bis 5 kg, vorzugsweise von 0,05 bis 0,5 kg, aufweisen.

10. Verfahren nach einem der Ansprüche 1 bis 9, wobei der Luftmengenstrom durch Ansteuerung der Saugpumpe (2) einstellbar und vorwählbar ist.

11. Verfahren nach einem der Ansprüche 1 bis 10, wobei ein Sensor zur Dichtemessung im Schwebebereich des Saugrohres (4) eingerichtet ist und nichtemessungen durchgeführt werden, und wobei nach Einlaufen der gemessenen Dichtewerte in einen konstanten Wert die Steine (8) abgelegt werden.

12. Verwendung eines Verfahrens nach einem der Ansprüche 1 bis 11 zur Reinigung von Steinschüttungsbetten in Schienenwegen, wobei die Reinigung ohne Anheben oder Entfernen von Schienenelementen und/oder Tragelementen der Schienen erfolgt.

13. Verwendung nach Anspruch 12, wobei ein Ansaugen von Steinen (8) bis einer Tiefe von maximal der Differenz Höhe der Steinschüttung (7) minus Höhe der Unterkante der Tragelemente durchgeführt wird.

## Claims

1. A method for cleaning ripraps (7) from light and finely divided contaminations (9), wherein a suction port (5) of a dredger (1), which comprises a tank (3), a suction pump (2) connected to said tank (3), and a suction pipe (4) with said suction port (5) connected to said tank (3), is positioned above said riprap (7) such that through said suction pipe (4) the rocks (8) of said riprap (7) with said light and finely divided contaminations (9) are sucked into said suction pipe (4), wherein the light and finely divided contaminations (9) are sucked off into said tank (3), wherein the air volumetric flow in said suction pipe (4) is adjusted such that said rocks (8) are held in a floating condition in a floating section of said suction pipe (4) with said suction pipe (4) extending in a vertical direction at least in the zone between said suction port (5) and said floating section, and wherein after a defined time interval the air volumetric flow is reduced and the thus cleaned rocks (8) are placed back again at the place where they have been taken.

2. A method according to claim 1, wherein said suction pump (2) is operated with a constant air volumetric flow.

3. A method according to claim 1 or 2, wherein said suction pipe (4) is vertically oriented over a length of at least 1 m, preferably 2 m, measured from the suction port.

4. A method according to one of claims 1 to 3, comprising the following steps:
a) said suction pump (2) is activated,
b) said suction port (5) is positioned immediately above said riprap (7), wherein the speed of the air flow increases in the zone of said suction port (5), and rocks (8) as well as contaminations (9) are pulled along and sucked into said suction pipe (4),
c) said suction port (5) is lifted after a defined time interval t1 from said riprap (7), wherein contaminations (9) are sucked off into said tank, and rocks (8) are lifted into said suction pipe (4), until an equilibrium condition between the weight force of said rocks (8) and the upward forces acting on said rocks (8) due to the air volumetric flow,
d) after a time interval t2, said suction port (5) is brought again immediately above said riprap (7) for a time interval t3, and further rocks (8) and contaminations (9) are sucked in,
e) the steps c) to d) are repeated, until no further rocks (8) and/or contaminations (9) are taken along into said suction pipe (4).

5. A method according to claim 4, wherein said time interval t1 is in the range from 1 to 60 s.

6. A method according to claim 4 or 5, wherein said time interval t2 is in the range from 5 to 600 s.

7. A method according to one of claims 4 to 6, wherein said time interval t3 is in the range from 1 to 60 s and preferably is equal to the time interval t1.

8. A method according to one of claims 1 to 7, wherein the air volumetric flow through said suction pipe (4) is in the range from 5,000 to 80,000 m³/h for an inner diameter of said suction pipe of 100 to 1,000 mm.

9. A method according to one of claims 1 to 8, wherein said rocks (8) have a weight in the range from 0.02 to 5 kg, preferably of 0.05 to 0.5 kg.

10. A method according to one of claims 1 to 9, wherein the air volumetric flow is adjustable and selectable by controlling said suction pump (2).

11. A method according to one of claims 1 to 10, wherein a sensor is provided for measuring the density in the floating section of said suction pipe (4), and that density measurements are performed, and wherein after reaching a constant value of said density measurements said rocks (8) are placed down.

12. The use of a method according to one of claims 1 to 11 for cleaning riprap beds in railways, wherein cleaning takes place without lifting or removing any rail elements and/or support elements.

13. The use according to claim 12, wherein rocks (8) are sucked in down to a depth of maximum the difference height of said riprap (7) minus height of the lower edge of the support elements.

## Revendications

1. Procédé pour nettoyer des enrochements (7) de contaminations (9) légères et finement divisées, dans lequel une ouverture d'aspiration (5) d'une drague suceuse (1), qui comprend un bassin (3), une pompe aspirante (2) liée audit bassin (3), et un tuyau d'aspiration (4) avec ladite ouverture d'aspiration (5) lié audit bassin (3), est positionnée au-dessus de l'enrochement (7) de telle manière, qu'à travers ledit tuyau d'aspiration (4) les rocs (8) de l'enrochement (7) avec lesdites contaminations (9) légères et finement divisées soient aspirés dans ledit tuyau d'aspiration (4), et les contaminations (9) légères et finement divisées sont aspirées dans ledit bassin (3), dans lequel le courant du volume d'air dans ledit tuyau d'aspiration (4) est ajusté de telle manière, que les rocs (8) soient tenus en une condition de flottement dans une zone de flottement dudit tuyau d'aspiration (4), ledit tuyau d'aspiration (4) s'étendant au moins dans la zone entre l'ouverture d'aspiration (5) et ladite zone de flottement en une direction verticale, et dans lequel après un intervalle de temps défini le courant du volume d'air est réduit et donc les rocs (8) nettoyés sont mis en place de nouveau au lieu d'emprunt de l'enrochement (7).

2. Procédé selon la revendication 1, dans lequel ladite pompe aspirante (2) est opérée avec un courant du volume d'air constant.

3. Procédé selon la revendication 1 ou 2, dans lequel le tuyau d'aspiration (4) est aligné verticalement sur une longueur d'au moins de 1 m, de préférence de 2 m, mesurée à partir de ladite ouverture d'aspiration.

4. Procédé selon une des revendications 1 à 3, comprenant les étapes suivantes:
a) ladite pompe aspirante (2) est activée,
b) ladite ouverture d'aspiration (5) est positionnée immédiatement au-dessus dudit enrochement (7), donc la vitesse du courant d'air dans la zone de ladite ouverture d'aspiration (5) est augmentée, et des rocs (8) et contaminations (9) sont entraînés et aspirés dans ledit tuyau d'aspiration (4),
c) ladite ouverture d'aspiration (5) est levée après un intervalle de temps défini t1 à partir dudit enrochement (7), et des contaminations (9) sont aspirées dans ledit bassin, et des rocs (8) sont levés dans ledit tuyau d'aspiration (4), jusqu'à ce qu'une condition d'équilibre entre le poids des rocs (8) et les forces portantes agissant à cause du courant du volume d'air sur lesdits rocs (8) soit obtenue,
d) après un intervalle de temps t2, ladite ouverture d'aspiration (5) est positionnée de nouveau immédiatement au-dessus enrochement (7) pendant un intervalle de temps t3, et d'autres rocs (8) et contaminations (9) sont aspirés,
e) les étapes c) à d) sont répétées, jusqu'à-ce que d'autres rocs (8) et/ou contaminations (9) ne soient plus entraînés dans ledit tuyau d'aspiration (4).

5. Procédé selon la revendication 4, dans lequel l'intervalle de temps t1 est dans la gamme de 1 à 60 s.

6. Procédé selon la revendication 4 ou 5, dans lequel l'intervalle de temps t2 est dans la gamme de 5 à 600 s.

7. Procédé selon une des revendications 4 à 6, dans lequel l'intervalle de temps t3 est dans la gamme de 1 à 60 s et de préférence est identique à l'intervalle de temps t1.

8. Procédé selon une des revendications 1 à 7, dans lequel le courant du volume d'air à travers ledit tuyau d'aspiration (4) est dans la gamme de 5000 à 80000 m³/h lors d'un diamètre intérieur dudit tuyau d'aspiration de 100 à 1000 mm.

9. Procédé selon une des revendications 1 à 8, dans lequel lesdits rocs (8) ont un poids dans la gamme de 0,02 à 5 kg, de préférence de 0,05 à 0,5 kg.

10. Procédé selon une des revendications 1 à 9, dans lequel le courant du volume d'air est réglable et sélectionnable par commande de ladite pompe aspirante (2).

11. Procédé selon une des revendications 1 à 10, dans lequel un capteur pour mesurer la densité dans la zone de flottement dudit tuyau d'aspiration (4) est prévu, et des mesurages de densité sont faits, et dans lequel les rocs (8) sont déposés, après que les valeurs des mesurages de la densité sont arrivées à une valeur constante.

12. Utilisation d'un procédé selon une des revendications 1 à 11 pour nettoyer des ballastages d'enrochement dans des voies ferrées, dans lequel le nettoyage se fait sans levage ou enlevage d'éléments de rail et/ou d'éléments porteurs des rails.

13. Utilisation selon la revendication 12, dans lequel une aspiration de rocs (8) se fait jusqu'à une profondeur d'au maximum la différence hauteur de l'enrochement (7) moins hauteur du bord inférieur des éléments porteurs.
